# EUROPÄISCHE PATENTSCHRIFT

(11) **EP 2 113 384 B1**
(45) Veröffentlichungstag und Bekanntmachung des Hinweises auf die Patenterteilung: **01.07.2015**
(21) Anmeldenummer: 09158872.3
(22) Anmeldetag: 27.04.2009
(51) Int. Cl.: B41F 19/00, B41F 33/00

(54) **Verfahren zum Betreiben einer in eine Rollendruckmaschine integrierten Bearbeitungseinrichtung**
Method for operating a processing device integrated in a web-fed printing press
Procédé de fonctionnement d'un dispositif de traitement intégré dans une presse rotative

(30) Priorität: 29.04.2008 DE 102008021447
(43) Veröffentlichungstag der Anmeldung: 04.11.2009
(73) Patentinhaber: manroland web systems GmbH, 86153 Augsburg (DE)
(72) Erfinder: Hirt, Roland, 86316 Friedberg (DE); Nägele, Rudolf, Dr., 86316 Friedberg (DE); Schulmeister, Peter, 85276 Pfaffenhofen (DE)

(56) Entgegenhaltungen:
- EP-A- 1 619 026
- EP-A- 1 842 668
- DE-A1- 4 427 978
- DE-A1-102004 034 431
- DE-A1-102005 019 533
- DE-A1-102005 026 127
- DE-B3-102004 052 181

## Beschreibung

Die Erfindung betrifft ein Verfahren zum Betreiben einer in eine Rollendruckmaschine integrierten Bearbeitungseinrichtung gemäß dem Oberbegriff des Anspruchs 1.

Rollendruckmaschinen verfügen über mehrere Druckeinheiten zum statischen Bedrucken mindestens einer Bedruckstoffbahnoberfläche mindestens einer Bedruckstoffbahn mit einem für alle Druckexemplare gleichen Druckbild. Jedes Druckexemplar umfasst üblicherweise mehrere Druckseiten. Derartige Druckeinheiten, die dem statischen Bedrucken der oder jeder Bedruckstoffbahn dienen, sind typischerweise als Offset-Druckeinheiten ausgeführt. Ebenso ist es möglich, dass derartige Druckeinheiten als Tiefdruck-Druckeinheiten ausgeführt sind.

In aus der Praxis bekannten Druckmaschinen ist es bereits üblich, zusätzlich zu den Druckeinheiten, die dem statischen Bedrucken der oder jeder Bedruckstoffbahn mit einem für alle Druckexemplare gleichen Druckbild dienen, mindestens eine Bearbeitungseinrichtung vorzusehen, insbesondere um die Druckexemplare zu individualisieren. Bei einer solchen Bearbeitungseinrichtung kann es sich um eine Inkjet-Druckeinrichtung handeln, um mindestens eine Bedruckstoffbahnoberfläche mindestens einer Bedruckstoffbahn mit einem für zumindest einige Druckexemplare variablen Druckbild, also dynamisch, zu bedrucken. Weiterhin kann es sich bei einer solchen Bearbeitungseinrichtung um eine Lackiereinrichtung oder um eine Klebeinrichtung oder um eine Laserschneideinrichtung oder um eine Folientransfereinrichtung oder um eine Perforationseinrichtung oder um eine Eindruckeinrichtung für RFID oder Geruchstoffe oder unsichtbare Tinte oder dergleichen handeln.

Aus DE 44 27 978 A1 ist ein Verfahren zur Überwachung einer Nummerierungseinrichtung in einer Druckmaschine bekannt, welches eine selbsttätige ständige Überwachung sowie gezielte Beeinflussung der Arbeitsweise der Nummerierungseinrichtung ermöglicht.

Beim Bedrucken einer Bedruckstoffbahn mit einem statischen, für alle Druckexemplare gleichen Druckbild sowie einer Inline-Bearbeitung derselben, insbesondere einem Bedrucken derselben mit einem für zumindest einige Druckexemplare variablen Druckbild, bereitet es Schwierigkeiten, die Bearbeitung mit der Bearbeitungseinrichtung hinsichtlich ihrer Ausführung zu überwachen sowie exakt an einer gewünschten Position auf einer Bedruckstoffbahnoberfläche der Bedruckstoffbahn bzw. an einer gewünschten Position in einer Druckseite durchzuführen. Bislang sind keine Verfahren bekannt, mit denen gewährleistet werden kann, dass die mit der Bearbeitungseinrichtung auszuführende Bearbeitung überwacht und in Transportrichtung der Bedruckstoffbahn sowie quer zur Transportrichtung der Bedruckstoffbahn an der gewünschten Position positioniert wird.

Hiervon ausgehend liegt der vorliegenden Erfindung die Aufgabe zugrunde, ein neuartiges Verfahren zum Betreiben einer in eine Rollendruckmaschine integrierten Bearbeitungseinrichtung zu schaffen. Diese Aufgabe wird durch ein Verfahren gemäß Anspruch 1 gelöst.

Über einen Vergleich einer entsprechenden Soll-Position mit einer Ist-Position der von der Bearbeitungseinrichtung vorgenommenen Bearbeitung ist es möglich, eine Regelung für die von der Bearbeitungseinrichtung vorzunehmende Bearbeitung zu etablieren. So kann sowohl die Position der von der Bearbeitungseinrichtung vorzunehmenden Bearbeitung quer zur Transportrichtung der Bedruckstoffbahn als auch in Transportrichtung der Bedruckstoffbahn geregelt werden. Hierdurch kann die Qualität des hergestellten Druckprodukts gesteigert werden.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: einen schematisierten Ausschnitt aus einer Rollendruckmaschine in Seitenansicht; und
- Fig. 2:: ein Detail aus dem Ausschnitt der Fig. 1 in Draufsicht.

Nachfolgend wird die Erfindung unter Bezugnahme auf Fig. 1 und 2 für den bevorzugten Anwendungsfall der Integration einer als Inkjet-Druckeinrichtung ausgebildeten Bearbeitungseinrichtung in eine Rollendruckmaschine beschrieben.

Die Erfindung ist jedoch nicht auf diesen Anwendungsfall beschränkt. Vielmehr können im Sinne der Erfindung auch andere Bearbeitungseinrichtungen wie eine Lackiereinrichtung oder eine Klebeinrichtung oder eine Laserschneideinrichtung oder eine Folientransfereinrichtung oder eine Perforationseinrichtung oder eine Eindruckeinrichtung für RFID oder Geruchstoffe oder unsichtbare Tinte oder dergleichen in eine Rollendruckmaschine integriert sein.

Fig. 1 zeigt einen schematisierten Ausschnitt aus einer als Zeitungsdruckmaschine ausgebildeten Rollendruckmaschine im Bereich einer Anordnung 10 aus zwei vertikal übereinander positionierten Druckeinheiten 11, 12. Eine solche Anordnung 10 wird auch als Druckturm bezeichnet. Die beiden Druckeinheiten 11, 12 verfügen jeweils über vier Druckwerke 13, wobei im Bereich jeder Druckeinheit 11, 12 ein bahnförmiger Bedruckstoff 14, der in vertikaler Richtung durch die Druckeinheiten 11, 12 transportiert wird, beidseitig, also im Bereich beider Bedruckstoffbahnoberflächen, bedruckt werden kann. Die Druckeinheiten 11, 12 dienen dem statischen Bedrucken der Bedruckstoffbahn 14 mit einem für alle Druckexemplare gleichen Druckbild.

Jedes Druckexemplar umfasst mehrere Druckseiten. Die Druckwerke 13 der Druckeinheiten 11, 12 sind vorzugsweise als Offset-Druckwerke ausgeführt. Es ist auch möglich, dass dieselben als Tiefdruck-Druckwerke ausgeführt sind.

Nach dem Bedrucken der Bedruckstoffbahn 14 im Bereich der Druckeinheiten 11, 12 ist die Bedruckstoffbahn 14 an einer Umlenkrolle 15 derart umlenkbar, dass die Bedruckstoffbahn 14 im Anschluss an die Umlenkrolle 15 im Wesentlichen in horizontaler Richtung in Richtung des Pfeils 16 transportiert wird, um so die statisch bedruckte Bedruckstoffbahn 14 einer Inkjet-Druckeinrichtung 17 zuzuführen, die dem dynamischen Bedrucken einer Bedruckstoffbahnoberfläche der Bedruckstoffbahn 14 mit einem zumindest für einige Druckexemplare variablen Druckbild dient. Hierdurch ist es möglich, das in den Druckeinheiten gedruckte, statische Druckbild zu individualisieren. Fig. 2 zeigt die im Bereich der Inkjet-Druckeinrichtung 17 zu bedruckende Bedruckstoffbahn 14 in Draufsicht, wobei quer zur Transportrichtung (Pfeil 16) der Bedruckstoffbahn 14 gesehen exemplarisch jeweils vier Druckseiten 18 nebeneinander auf die Bedruckstoffbahn 14 gedruckt sind. Gemäß Fig. 2 wird im Bereich einer dieser nebeneinander positionierten Druckseiten 18 das vorher gedruckte statische Druckbild dieser Druckseite über die Inkjet-Druckeinrichtung 17 mit einem Eindruck 19 dynamisiert.

Erfindungsgemäß wird mit Hilfe einer der Inkjet-Druckeinrichtung 17 zugeordneten Kamera 22, die in Transportrichtung der Bedruckstoffbahn 14 gesehen stromabwärts der Inkjet-Druckeinrichtung 17 positioniert ist, zumindest der mit Hilfe der Inkjet-Druckeinrichtung 17 auf die Bedruckstoffbahn 14 gedruckte, dynamische Eindruck 19 messtechnisch erfasst. Das mit Hilfe der Kamera 22 erfasste Messbild wird entweder zum Online-Abgleich mit einem Referenzmuster auf einem Bildschirm angezeigt oder zum Offline-Abgleich mit einem Referenzmuster in einen Speicher gespeichert. Ebenso kann das Messbild sowohl angezeigt als auch gespeichert sowie ausgewertet werden.

Ein Ansteuersignal für die Kamera 22 bzw. einen Kamerablitz der Kamera 22 wird aus einem Ansteuersignal der Inkjet-Druckeinrichtung 17 generiert, wobei das Ansteuersignal für die Kamera 22 bzw. den Kamerablitz aus dem Ansteuersignal für die Inkjet-Druckeinrichtung 17, aus der Geschwindigkeit der Bedruckstoffbahn 14 und aus dem Abstand zwischen der Inkjet-Druckeinrichtung 17 und der Kamera 22 in Transportrichtung der Bedruckstoffbahn 14 ermittelt wird.

Im Sinne der hier vorliegenden Erfindung ist es möglich, dass die Kamera 22 jeden mit Hilfe der Inkjet-Druckeinrichtung 17 vorgenommenen dynamischen Eindruck 19 erfasst. Ebenso ist es möglich, dass lediglich jeder n-te Eindruck 19 mit Hilfe der Kamera 22 messtechnisch erfasst wird.

Erfindungsgemäß wird zusätzlich zu dem mit Hilfe der Inkjet-Druckeinrichtung 17 an der Bedruckstoffoberfläche der Bedruckstoffbahn 14 ausgeführten Eindruck 19 eine Umgebung des Eindrucks 19 und damit die in den Druckwerken 13 der Rollendruckmaschine statisch bedruckte Bedruckstoffbahnoberfläche der Bedruckstoffbahn 14 abschnittsweise messtechnisch erfasst. Hierzu dient vorzugsweise die der Inkjet-Druckeinrichtung 17 zugeordnete Kamera 22, die dann die unmittelbare Umgebung des Eindrucks 19 mit erfasst. Alternativ kann eine separate Kamera zum Einsatz kommen, die an derselben Traverse 20 oder einer separaten Traverse quer zur Transportrichtung der Bedruckstoffbahn verfahrbar gelagert ist.

Hierbei ist dann quer zur Transportrichtung der Bedruckstoffbahn 14 und/oder in Transportrichtung der Bedruckstoffbahn 14 jeweils eine Ist-Position des mit Hilfe der Inkjet-Druckeinrichtung 17 an der Bedruckstoffbahnoberfläche ausgeführten Eindrucks 19 erfassbar und mit einer entsprechenden Soll-Position vergleichbar, wobei abhängig von diesem Vergleich der Betrieb der Inkjet-Druckeinrichtung 17 beeinflusst wird. Dann, wenn die quer zur Transportrichtung der Bedruckstoffbahn 14 erfasste Ist-Position von der entsprechenden Soll-Position abweicht, wird die Inkjet-Druckeinrichtung 17 in Richtung des Doppelpfeils 21 entlang der Traverse 20 quer zur Transportrichtung der Bedruckstoffbahn verlagert. Dann, wenn in Transportrichtung der Bedruckstoffbahn 14 gesehen, die Ist-Position des Eindrucks 19 von der entsprechenden Soll-Position abweicht, wird das Ansteuersignal der Inkjet-Druckeinrichtung 17 modifiziert. Hierdurch wird eine Positionsregelung für den Eindruck 19 bereitgestellt.

Beim Einrichten des Druckprozesses kann das mit Hilfe der Kamera erfasste Messbild angezeigt und von einer Bedienperson überwacht werden, ob die ausgeführte Bearbeitung an einer gewünschten Position erfolgt, wobei dann, wenn dies der Fall ist, die Bedienperson durch Eingabe eines Kommandos die Ist-Position zur Soll-Position macht.

Das erfindungsgemäße Verfahren kann auch zur automatischen Druckqualitätskontrolle bzw. automatischen Fehlererkennung verwendet werden, wobei dann das mit Hilfe der Kamera erfasste Messbild vorzugsweise derart ausgewertet wird, dass das erfasste Messbild einer Mustererkennung, insbesondere einem OCR (Optical Character Recognition) Verfahren, unterzogen wird, wobei durch Vergleich eines hierbei gewonnen Istwerts mit einem Sollwert Druckartefakte erkannt werden können. So handelt es sich beim Inkjet-Druck bei häufigen Druckartefakten z. B. um nicht kontrollierbare einzelne Tintenstrahlen, die sich in durchgezognen Linien oder Fehllinien im Druckbild bemerkbar machen. Diese beiden Druckartefakte können z. B. dadurch erkannt werden, dass mit einer Mustererkennung Grauwerte des Druckbilds spaltenweise aufaddiert werden. Bei einer durchgezogenen Linie ergeben sich sehr hohe Grauwert in Richtung eines maximalen Schwarzwerts bzw. eines minimalen Weißwerts. Bei einer Fehllinien ergeben sich sehr geringe Grauwert in Richtung eines maximalen Weißwerts bzw. eines minimalen Schwarzwerts. Weiterhin kann so überwacht werden, ob der Inkjet-Druck überhaupt vorgenommen wird.

### Bezugszeichenliste

- 10: Anordnung
- 11: Druckeinheit
- 12: Druckeinheit
- 13: Druckwerk
- 14: Bedruckstoff
- 15: Umlenkrolle
- 16: Pfeil
- 17: Inkjet-Druckeinrichtung
- 18: Druckseite
- 19: Position
- 20: Traverse
- 21: Doppelpfeil
- 22: Kamera

## Patentansprüche

1. Verfahren zum Betreiben einer in eine Rollendruckmaschine integrierten Inkjet-Druckeinrichtung zum dynamischen Bedrucken mindestens einer Bedruckstoffbahnoberfläche einer Bedruckstoffbahn mit einem für zumindest einige Druckexemplare variablen Druckbild, um das mit der Inkjet-Druckeinrichtung auszuführende Druckbild an einer gewünschten Position auf einer Bedruckstoffbahnoberfläche der Bedruckstoffbahn bzw. an einer gewünschten Position in mindestens einer Druckseite der Druckexemplare zu positionieren, wobei mit Hilfe einer der Inkjet-Druckeinrichtung zugeordneten Kamera zumindest das mit Hilfe der Inkjet-Druckeinrichtung an der Bedruckstoffbahnoberfläche der Bedruckstoffbahn ausgeführte Druckbild messtechnisch erfasst wird, wobei ein mit Hilfe der Kamera erfasstes Messbild angezeigt und/oder gespeichert und/oder ausgewertet wird, **dadurch gekennzeichnet, dass**
zusätzlich zu dem mit Hilfe der Inkjet-Druckeinrichtung an der Bedruckstoffbahnoberfläche der Bedruckstoffbahn ausgeführten Druckbild eine Umgebung dieses Druckbilds und damit die in Druckwerken der Rollendruckmaschine statisch bedruckte Bedruckstoffbahnoberfläche der Bedruckstoffbahn abschnittsweise messtechnisch erfasst wird,
in Transportrichtung der Bedruckstoffbahn eine Ist-Position des mit Hilfe der Inkjet-Druckeinrichtung an der Bedruckstoffbahnoberfläche der Bedruckstoffbahn ausgeführten Druckbilds erfasst und mit einer entsprechenden Soll-Position verglichen wird, und dass abhängig von diesem Vergleich zur Regelung der Position des mit Hilfe der Inkjet-Druckeinrichtung an der Bedruckstoffbahnoberfläche der Bedruckstoffbahn ausgeführten Druckbilds das Ansteuersignal der Inkjet-Druckeinrichtung modifiziert wird.

2. Verfahren nach Anspruch 1, **dadurch gekennzeichnet, dass** das mit Hilfe der Kamera erfasste Messbild entweder zum Online-Abgleich mit einem Referenzmuster zusammen mit dem Referenzmuster oder ohne das Referenzmuster angezeigt und gegebenenfalls ausgewertet und/oder zum Offline-Abgleich abgespeichert wird.

3. Verfahren nach Anspruch 1 oder 2, **dadurch gekennzeichnet, dass** ein Ansteuersignal für die Kamera und/oder einen Kamerablitz aus einem Ansteuersignal der Inkjet-Druckeinrichtung, aus der Geschwindigkeit der Bedruckstoffbahn und dem Abstand zwischen der Inkjet-Druckeinrichtung und der Kamera ermittelt wird.

4. Verfahren nach einem der Ansprüche 1 bis 3, **dadurch gekennzeichnet, dass** die Kamera jedes oder jedes n-te mit Hilfe der Inkjet-Druckeinrichtung an der Bedruckstoffbahnoberfläche der Bedruckstoffbahn ausgeführte Druckbild messtechnisch erfasst.

5. Verfahren nach einem der Ansprüche 1 bis 4, **dadurch gekennzeichnet, dass** die unmittelbare Umgebung des mit Hilfe der Inkjet-Druckeinrichtung an der Bedruckstoffbahnoberfläche der Bedruckstoffbahn ausgeführten Druckbilds mit derselben Kamera erfasst wird.

6. Verfahren nach einem der Ansprüche 1 bis 4, **dadurch gekennzeichnet, dass** die unmittelbare Umgebung des mit Hilfe der Inkjet-Druckeinrichtung ausgeführten Druckbilds mit einer separaten Kamera erfasst wird.

7. Verfahren nach einem der Ansprüche 1 bis 6, **dadurch gekennzeichnet, dass** hierbei quer zur Transportrichtung der Bedruckstoffbahn eine Ist-Position des mit Hilfe der Inkjet-Druckeinrichtung an der Bedruckstoffbahnoberfläche der Bedruckstoffbahn ausgeführten Druckbilds erfasst und mit einer entsprechenden Soll-Position verglichen wird, und dass abhängig von diesem Vergleich die Inkjet-Druckeinrichtung quer zur Transportrichtung der Bedruckstoffbahn verlagert wird.

8. Verfahren nach einem der Ansprüche 1 bis 7, **dadurch gekennzeichnet, dass** beim Einrichten das mit Hilfe der Kamera erfasste Messbild angezeigt und von einer Bedienperson überwacht wird, ob das von der Inkjet-Druckeinrichtung ausgeführte Druckbild an einer gewünschten Position erfolgt, wobei dann, wenn dies der Fall ist, die Bedienperson durch Eingabe eines Kommandos die Ist-Position zur Soll-Position macht.

9. Verfahren nach einem der Ansprüche 1 bis 8, **dadurch gekennzeichnet, dass** das mit Hilfe der Kamera erfasste Messbild zur automatischen Druckqualitätskontrolle oder automatischen Fehlererkennung ausgewertet wird.

10. Verfahren nach Anspruch 9, **dadurch gekennzeichnet, dass** hierzu das erfasste Messbild mit einer Mustererkennung, insbesondere einem OCR (Optical Character Recognition) Verfahren, ausgewertet wird, wobei durch Vergleich eines hierbei gewonnen Istwerts mit einem Sollwert Druckartefakte erkannt werden.

## Claims

1. A method for operating an inkjet printing device integrated in a reel-fed printing press for the dynamic printing of at least one substrate web surface of a substrate web with a print image that is variable for at least some print copies in order to position the print image to be carried out with the inkjet printing device in a desired position on a substrate web surface of the substrate or in a desired position in at least one print page of the print copies, wherein with the help of a camera assigned to the inkjet printing device at least the print image carried out on the substrate web surface of the substrate web with the help of the inkjet printing device is captured by measurement, wherein a measurement image detected with the help of the camera is displayed and/or stored and/or evaluated, **characterized in that** in addition to the print image carried out on the substrate web surface of the substrate web with the help of the inkjet printing device a surroundings of this print image and thus the substrate web surface of the substrate web statically printed in printing couples of the reel-fed printing press is captured by measurement in sections, in transport direction of the substrate web an actual position of the print image carried out on the substrate web surface of the substrate web with the help of the inkjet printing device is detected and compared with a corresponding set point position, and **in that** dependent on this comparison for controlling the position of the print image carried out on the substrate web surface of the substrate web with the help of the inkjet printing device the activation signal of the inkjet printing device is modified.

2. The method according to Claim 1, **characterized in that** the measurement image detected with the help of the camera is displayed either for the online comparison with a reference pattern together with a reference pattern or without the reference pattern and if appropriate evaluated and/or stored for offline comparison.

3. The method according to Claim 1 or 2, **characterized in that** an activation signal for the camera and/or a camera flash is determined from an activation signal of the inkjet printing device, from the speed of the substrate web and the distance between the inkjet printing device and the camera.

4. The method according to any one of the Claims 1 to 3, **characterized in that** the camera of each or each n-th print image carried out on the substrate web surface of the substrate web with the help of the inkjet printing device is captured by measurement.

5. The method according to any one of the Claims 1 to 4, **characterized in that** the immediate surroundings of the print image carried out on the substrate web surface of the substrate web with the help of the inkjet printing device is detected with the same camera.

6. The method according to any one of the Claims 1 to 4, **characterized in that** the immediate surroundings of the print image embodied with the help of the inkjet printing device is detected with a separate camera.

7. The method according to any one of the Claims 1 to 6, **characterized in that** in the process transversely to the transport direction of the substrate web an actual position of the print image carried out on the substrate web surface of the substrate web with the help of the inkjet printing device is detected and compared with a corresponding set point position, and **in that** dependent on this comparison the inkjet printing device is repositioned transversely to the transport direction of the substrate web.

8. The method according to any one of the Claims 1 to 7, **characterized in that** during the setting up the measurement image detected with the help of the camera is displayed and monitored by an operating person if the print image carried out by the inkjet printing device takes place in a desired position wherein in particular when this is the case the operating person turns the actual position into the set point position by inputting a command.

9. The method according to any one of the Claims 1 to 8, **characterized in that** the measurement image detected with the help of the camera is evaluated for the automatic print quality control or automatic defect recognition.

10. The method according to Claim 9, **characterized in that** for this purpose the detected measurement image is evaluated with pattern recognition, in particular an OCR (optical character recognition) method, wherein by comparison of an actual value gained in the process with a set point value, print artefacts are detected.

## Revendications

1. Procédé d'utilisation d'un dispositif d'impression à jet d'encre intégré dans une machine d'impression rotative pour l'impression dynamique d'au moins une surface de bande de support d'impression d'une bande de support d'impression avec une image imprimée variable pour au moins quelques exemplaires imprimés, afin de positionner l'image imprimée à réaliser avec le dispositif d'impression à jet d'encre à une position souhaitée sur une surface de bande de support d'impression de la bande de support d'impression ou à une position souhaitée dans au moins une page d'impression des exemplaires imprimés, dans lequel, à l'aide d'une caméra associée au dispositif d'impression à jet d'encre, l'image d'impression réalisée à l'aide du dispositif d'impression à jet d'encre sur surface de bande de support d'impression de la bande de support d'impression est détectée par technique de mesure, une image de mesure détectée à l'aide de la caméra étant affichée et/ou exploitée, **caractérisé en ce que**,
en plus de l'image imprimée réalisée à l'aide du dispositif d'impression à jet d'encre sur la surface de bande de support d'impression de la bande de support d'impression, un environnement de cette image imprimée et donc la surface de bande de support d'impression de la bande de support d'impression imprimée statiquement dans les groupes d'impression de la machine d'impression rotative est détecté par sections par technique de mesure,
dans le sens de transport de la bande de support d'impression, une position réelle de l'image imprimée réalisée à l'aide du dispositif d'impression à jet d'encre est détectée et comparée à une position théorique correspondante et que, en fonction de cette comparaison, pour réguler la position de l'image imprimée réalisée à l'aide du dispositif d'impression à jet d'encre sur la surface de bande de support d'impression de la bande de support d'impression, le signal de commande du dispositif d'impression à jet d'encre est modifié.

2. Procédé selon la revendication 1, **caractérisé en ce que** l'image de mesure détectée à l'aide de la caméra est affichée avec le motif de référence soit pour harmonisation en ligne avec un motif de référence, soit sans le motif de référence et éventuellement exploitée et/ou enregistrée pour harmonisation hors ligne.

3. Procédé selon la revendication 1 ou 2, **caractérisé en ce qu'**un signal de commande pour la caméra et/ou un éclair de caméra est déterminé à partir d'un signal de commande du dispositif d'impression à jet d'encre à partir de la vitesse de la bande de support d'impression et de la distance entre le dispositif d'impression à jet d'encre et la caméra.

4. Procédé selon une des revendications 1 à 3, **caractérisé en ce que** la caméra de chaque ou de chaque énième image imprimée réalisée à l'aide du dispositif d'impression à jet d'encre sur la surface de bande de support d'impression de la bande de support d'impression est détectée par technique de mesure.

5. Procédé selon une des revendications 1 à 4, **caractérisé en ce que** l'environnement immédiat de l'image imprimée réalisée à l'aide du dispositif d'impression à jet d'encre sur la surface de bande de support d'impression de la bande de support d'impression est détectée à l'aide de la même caméra.

6. Procédé selon une des revendications 1 à 4, **caractérisé en ce que** l'environnement immédiat de l'image imprimée réalisée à l'aide du dispositif d'impression à jet d'encre est détectée à l'aide d'une caméra séparée.

7. Procédé selon une des revendications 1 à 6, **caractérisé en ce qu'**est alors détectée, transversalement au sens de transport de la bande de support d'impression, une position réelle de l'image imprimée réalisée à l'aide du dispositif d'impression à jet d'encre sur la surface de bande de support d'impression de la bande de support d'impression et qu'elle est comparée à une position théorique correspondante et que, en fonction de cette comparaison, le dispositif d'impression à jet d'encre est déplacé transversalement au sens de transport de la bande de support d'impression.

8. Procédé selon une des revendications 1 à 7, **caractérisé en ce que**, lors du réglage, l'image imprimée détectée à l'aide de la caméra est affichée et surveillée par un opérateur pour voir si l'image imprimée réalisée à l'aide du dispositif d'impression à jet d'encre se trouve à une position souhaitée, sachant que, si c'est le cas, l'opérateur transforme la position réelle en position théorique par saisie d'une instruction.

9. Procédé selon une des revendications 1 à 8, **caractérisé en ce que** l'image imprimée détectée à l'aide de la caméra est exploitée pour un contrôle automatique de qualité d'impression ou une détection automatique d'erreurs.

10. Procédé selon la revendication 9, **caractérisé en ce que**, à cet effet, l'image imprimée détectée est exploitée par une reconnaissance de motif, en particulier un procédé de reconnaissance de caractère optique, des artefacts d'impression étant détectés par comparaison d'une valeur réelle alors obtenue avec une valeur théorique.
